# NEUE EUROPÄISCHE PATENTSCHRIFT

(11) **EP 2 248 984 B2**
(45) Veröffentlichungstag und Bekanntmachung des Hinweises auf die Entscheidung über den Einspruch: **23.05.2018**
(45) Hinweis auf die Patenterteilung: 31.08.2011
(21) Anmeldenummer: 09172363.5
(22) Anmeldetag: 06.10.2009
(51) Int. Cl.: E06B 3/54, E04B 2/88

(54) **Fassade, insbesondere Glasfassade**
Facade, in particular glass facade
Façade, notamment façade en verre

(30) Priorität: 06.05.2009 DE 102009020078
(43) Veröffentlichungstag der Anmeldung: 10.11.2010
(73) Patentinhaber: Akotherm GmbH, 56170 Bendorf (DE)
(72) Erfinder: Kütscher, Markus, 56743 Mendig (DE)
(74) Vertreter: Flügel Preissner Schober Seidel

(56) Entgegenhaltungen:
- EP-A1- 2 053 174
- EP-A1- 2 095 984
- WO-A2-2004/063517
- DE-A1- 10 319 278
- DE-U1- 20 300 134

## Beschreibung

Die Erfindung betrifft eine Fassade, insbesondere Glasfassade, die ein Trägerprofil, das mit einer Schraubnut versehen ist, und wenigstens zwei Glaselemente, die durch einen Zwischenraum voneinander getrennt sind, umfasst. Mittels eines Halters, der in dem Zwischenraum angeordnet ist, sind die Glaselemente an dem Trägerprofil befestigt. In dem Zwischenraum ist ferner eine Isolierleiste angeordnet, die mit der Schraubnut verbunden ist. Eine Dichtung, die den Zwischenraum abdichtet, ist auf der der Schraubnut abgewandten Seite der Isolierleiste mit dieser verbunden.

In WO 2004/063517 A2 wird eine Fassade beschrieben, die eine Vielzahl an Glaselementen umfasst, welche mit Hilfe von Glashaltern mit einem Profil verbunden sind. Jedes der Glaselemente, welches aus zwei Glasscheiben besteht, die durch einen Abstandhalter voneinander getrennt sind, weist längs seiner Stirnfläche einen Kanal auf. Das Profil umfasst ferner eine Schraubnut, in die eine Isolierleiste eingefügt ist. Die Isolierleiste weist in gewissen Abständen Unterbrechungen auf, damit der Glashalter an der Schraubnut befestigt werden kann. Der Glashalter ist drehbar angeordnet, damit er mit zum Profil parallel ausgerichteten Haltearmen auf diesem angebracht werden kann, um dann über eine 90°-Drehung so positioniert zu werden, dass die Haltearme in die Kanäle der Glaselemente eingreifen. Dadurch ist auch eine nachträgliche Montage bei festgelegten Glaselementen möglich. An der Isolierleiste ist, in der an der vom Profil abgewandten Seite, eine Nut vorgesehen. Entsprechend ist an der dem Profil abgewandten Seite des Glashalters eine Nut angeordnet. Eine sich über den Glashalter und die Isolierleiste erstreckende durchgängige Dichtung wird in der Nut der Isolierleiste und der Nut des Glashalters zwischen den benachbarten Flächenelementen festgelegt.

Weiterhin ist aus DE 103 19 278 A1 ein Fassadenelement zum Verkleiden einer Gebäudewand bekannt, das Verankerungselemente aufweist, die zwischen einer Position, in der sie eine Füllung des Fassadenelement freigeben, und einer Position, in der sie in die Füllung des Fassadenelements eingreifen, schwenkbar an einem Rahmen des Fassadenelements angebracht sind.

Ein Befestigungssystem eines Paneels aus zerbrechlichem Material, wie etwa Glas, auf einem feststehenden Rahmenwerk in der Fassade eines Gebäudes wird in EP 2 053 174 A1 beschrieben. Das Befestigungssystem zeichnet sich durch einen zweiteiligen Halter für das Paneel beziehungsweise die Glasscheibe aus.

Der Erfindung liegt die **Aufgabe** zugrunde, eine Fassade zu schaffen, die sich durch eine hohe Wärmedämmung auszeichnet.

Diese Aufgabe wird durch eine Fassade gemäß Anspruch 1 **gelöst.** Bevorzugte Ausgestaltungen der Erfindung werden in den Ansprüchen 2 bis 18 definiert.

Die erfindungsgemäße Fassade weist in dem durch zwei Glaselemente abgegrenzten Zwischenraum eine sich in einer Längsrichtung erstreckende Isolierleiste auf, welche vorzugsweise mit einer Schraubnut des Trägerprofils verbunden ist. Eine Dichtung ist mit der Isolierleiste verbunden und dichtet den Zwischenraum ab. Die Isolierleiste ist mit einer Aussparung versehen, in welche ein Halter aufgenommen ist. Dadurch erstreckt sich die Isolierleiste entlang des Zwischenraums auch im Bereich des Halters. Die durchgängig verlaufende Isolierleiste stellt eine hohe Wärmedämmung sicher.

Erfindungsgemäß setzt sich die Isolierleiste aus Isolierbrücken und Isolierstegen zusammen. Dabei ist eine Isolierbrücke mit der Aussparung versehen und im Bereich des Halters in dem Zwischenraum angeordnet. Der Isoliersteg ist außerhalb des Bereichs des Halters in dem Zwischenraum angeordnet. Dies hat den Vorteil, dass zur Befestigung eines Glaselements die Anzahl und Position der Halter variabel gestaltet werden kann und dabei eine hohe Qualität der Wärmedämmung erzielt wird.

Gemäß einer bevorzugten Ausführungsform weist die Isolierbrücke eine erste Wange und eine zweite Wange auf, die in Längsrichtung durch die Aussparung voneinander beabstandet sind. Weiterhin umfasst die Isolierbrücke eine Basis, welche die erste Wange und die zweite Wange miteinander verbindet. Bevorzugt erstreckt sich die Aussparung in einer zu der Längsrichtung orthogonalen Querrichtung bis zur Basis. Dabei ist die Aussparung derart ausgestaltet, dass sie zur Aufnahme eines oder mehrerer am Trägerprofil befestigten Halter geeignet ist.

In einer weiteren bevorzugten Ausgestaltung ist die Basis mit einer Nut versehen, welche zur Aufnahme der Dichtung dient. Die Nut gewährleistet eine einfache Montage der Dichtung.

Zweckmäßig sind die Wangen ebenfalls mit einer Nut versehen, die mit der Nut der Basis fluchtet und an der die Dichtung befestigt ist. Durch diese Ausgestaltung ist das sichere Anbringen der Dichtung längs der Isolierbrücke möglich. Gemäß einer weiteren bevorzugten Ausführungsform sind die Wangen jeweils mit einer Hohlkammer versehen, wodurch die isolierenden Eigenschaften der Isolierbrücke weiter verbessert werden.

In einer weiteren bevorzugten Ausgestaltung ist die Isolierbrücke in der Schraubnut formschlüssig aufgenommen. Dabei kann die Isolierbrücke auf der dem Trägerprofil zugewandten Seite einen Zapfen aufweisen, der in die Schraubnut des Trägerprofils kraftschlüssig und/oder formschlüssig eingreift. Bevorzugt kann die Isolierbrücke wenigstens einen Führungsarm aufweisen, der außen an der Schraubnut anliegt. Dabei weist die Schraubnut vorzugsweise wenigstens eine Rille auf, und der Führungsarm ist mit einem Vorsprung versehen, der kraftschlüssig und/oder formschlüssig in die Rille eingreift. In diesen möglichen Ausgestaltungen erleichtert der Zapfen das richtige Ausrichten einer Isolierbrücke an der Schraubnut des Trägerprofils, und ein einfaches und sicheres Anbringen der Isolierbrücke wird ermöglicht.

Gemäß einer weiteren bevorzugten Ausführungsform grenzt der Isoliersteg in Längsrichtung an den Wangen an. Bevorzugt können der Isoliersteg und die Wangen den gleichen Querschnitt aufweisen. Dadurch ist analog zur Isolierbrücke ebenfalls ein einfaches und sicheres Anbringen des Isolierstegs möglich. Außerdem weist der Isoliersteg dadurch ähnliche isolierende Eigenschaften wie die Isolierbrücke auf. Damit ist ebenfalls gewährleistet, dass die außenseitig angebrachte Nut eines an einer Isolierbrücke angrenzenden Isolierstegs in die Nut der Isolierbrücke fluchtet.

In einer weiteren bevorzugten Ausgestaltung weist die außenseitig angebrachte Dichtung ein Einrastelement auf, das in die Nut der Isolierleiste eingreift, wobei vorzugsweise das Einrastelement einen Hohlraum und wenigstens einen Rastzapfen umfasst. Zweckmäßig kann die Dichtung wenigstens eine Dichtlippe aufweisen, die vorzugsweise mit einer Dichtfahne versehen ist. Die Dichtfahne liegt an einer Stirnfläche des Glaselements an. Der Hohlraum ist im Bereich des Einrastelements angeordnet und ermöglicht ein leichtes Anbringen der Dichtung an der Isolierleiste, indem sie die Nachgiebigkeit des Einrastelements erhöht, welches somit einfach in der Nut angebracht werden kann. Das Einrastelement weist wenigstens einen Rastzapfen auf, welcher in der Nut der Isolierleiste aufgenommen wird und somit das Herausziehen der Dichtung erschwert.

In einer weiteren bevorzugten Ausgestaltung weist der Halter zur Befestigung der Glaselemente einen Haltearm auf, der vorzugsweise aus einem dünnen Steg und einem verdickten Kopf gebildet ist. Weiterhin können die Glaselemente jeweils eine Stirnfläche und eine Seitenfläche aufweisen, wobei im Bereich der Stirnfläche ein Kanal vorgesehen ist, in welchen der Haltearm eingreift. Durch diese Ausgestaltung der Halter wird an dem Haltearm eine linienförmige Anlagefläche geschaffen, welche entlang des Kanals der Isolierglasscheibe diese an dem Trägerprofil festhält. Diese Ausgestaltung hat den Vorteil, dass ein gewisser Toleranzausgleich stattfinden kann, beispielsweise wenn das Glaselement in Folge von Druck oder Wärmebelastung sich etwas verschwenkt oder bewegt.

Von Vorteil ist es, den Halter mit einer Öffnung zu versehen, die geeignet ist, eine Schraube zur Befestigung des Halters an der Schraubnut aufzunehmen. Bevorzugt kann der Halter eine Vertiefung aufweisen, die geeignet ist, einen Kopf der Schraube aufzunehmen. Durch die durchgängige Ausgestaltung der Schraubnut kann der Halter variabel in Längsrichtung des Trägerprofils angeordnet werden, da die Schrauben sich an einer beliebigen Stelle der Schraubnut eindrehen lassen.

Zweckmäßig weist der Halter eine Auflagefläche auf, die auf der Schraubnut aufsitzt, wobei vorzugsweise die Auflagefläche mit wenigstens einem Vorsprung versehen ist, der die Schraubnut außen umgreift. Dabei dienen die Auflagefläche und der Vorsprung als Zentrierhilfe, womit eine einfache Befestigung des Halters an der Schraubnut gewährleistet ist.

Einzelheiten und weitere Vorteile der Erfindung ergeben sich aus der nachfolgenden Beschreibung eines bevorzugten Ausführungsbeispieles. In den das Ausführungsbeispiel lediglich schematisch darstellenden Zeichnungen veranschaulichen im Einzelnen:
- Fig. 1: eine Explosionsdarstellung der erfindungsgemäßen Fassade;
- Fig. 2: eine perspektivische Ansicht der erfindungsgemäßen Fassade;
- Fig. 3: einen Schnitt gemäß der Linie III-III in Fig. 1;
- Fig. 4: einen Schnitt gemäß der Linie IV-IV in Fig. 2;
- Fig. 5: eine vergrößerte Darstellung des in Fig. 3 mit V gekennzeichne- ten Bereichs;
- Fig. 6: eine vergrößerte Darstellung des in Fig. 4 mit VI gekennzeich- neten Bereichs;
- Fig. 7: eine Seitenansicht einer Isolierbrücke;
- Fig. 8: einen Schnitt gemäß der Linie VIII-VIII in Fig. 7;
- Fig. 9: eine Seitenansicht einer Dichtung;
- Fig. 10: eine Draufsicht auf einen Halter;
- Fig. 11: eine Seitenansicht des Halters gemäß Fig. 10 und
- Fig. 12: eine weitere Seitenansicht des Halters gemäß Fig. 10.

Die in Fig. 1 und 2 dargestellte Fassade ist als Glasfassade 10 ausgestaltet und umfasst ein Trägerprofil 20, das mit einer Schraubnut 21 versehen ist; wenigstens zwei Glaselemente 30a, 30b, die durch einen Zwischenraum 31 voneinander getrennt sind und die eine Stirnfläche 33 und eine Seitenfläche 34 aufweisen; zwei Halter 40a, 40b, mittels dem die Glaselemente 30a, 30b an dem Profil 20 befestigbar sind und der in dem Zwischenraum 31 angeordnet ist; eine Isolierleiste 50, die in dem Zwischenraum 31 angeordnet und mit der Schraubnut 21 verbunden ist, und eine Dichtung 70, die mit der Isolierleiste 50 verbunden ist und den Zwischenraum 31 abdichtet. Im Bereich der Halter 40a, 40b ist die Isolierleiste 50 als Isolierbrücke 55 und außerhalb des Bereichs der Halter 40a, 40b als Isoliersteg 57 ausgebildet. Die Isolierbrücke 55 weist eine Aussparung 56 auf, in welcher die Halter 40a, 40b aufgenommen sind.

Die Glaselemente 30a, 30b bestehen aus zwei Scheiben 36, welche mit Hilfe eines Abstandhalters 32 beabstandet sind. Entlang der Stirnfläche 33 weisen die Glaselemente 30a, 30b einen Kanal 35 auf, welcher durchgängig ausgebildet sein kann. In den Kanal 35 greifen die Halter 40a, 40b ein, welche die Glaselemente 30a, 30b kraftschlüssig an dem Trägerprofil 20 befestigen.

Im Bereich der Halter 40a, 40b ist die Isolierbrücke 55 mittig entlang des Profils 20 angeordnet. Die Isolierbrücke 55 und der Isoliersteg 57 formen außenseitig eine durchgehende Nut 62, 63, an welcher die Dichtung 70 befestigt wird.

Wie die Fig. 3 und 4 zu erkennen geben, werden die Halter 40a, 40b mit Hilfe einer Schraube 44 an der Schraubnut 21 des Trägerprofils 20 befestigt und halten die Glaselemente 30a, 30b am Trägerprofil 20 fest, indem diese durch die Halter 40a, 40b an die außenseitig angebrachten Dichtelemente 24 angedrückt werden. Dabei bilden die Dichtelemente 24 mit dem Trägerprofil 20 unter anderem einen Hohlraum 28, in dem eine Dichtlippe 26 an der Schraubnut 21 anliegt. Weitere Dichtlippen 25 der Dichtelemente 24 dichten die Fassade 10 im Bereich der Scheibe 36 des Glaselements 30a, 30b ab. Weiterhin weisen die Dichtelemente 24 drei Hohlkammern 27 auf, die, ein Zusammendrücken des Fußes erleichternd, ein einfaches Anbringen der Dichtelemente 24 an der Schraubnut ermöglichen. Weiterhin tragen die Hohlkammern 27 zu den isolierenden Eigenschaften der Fassadenkonstruktion bei. Außenseitig ist die Dichtung 70 an der Nut 62, 63 der Isolierleiste 50 befestigt. Dichtlippen 71 a, 71 b der Dichtung 70 liegen an den Stirnflächen 33 der Glaselemente 30a, 30b an und dichten den Zwischenraum 31 ab.

Wie die Fig. 5 und 6 zu erkennen geben, weist die Isolierleiste 50 Führungsarme 58 auf, an denen zwei Vorsprünge 59 sowie ein Zapfen 52 angeordnet sind. Die Vorsprünge 59 greifen in Rillen 22 des Trägerprofils 20 ein, und der Zapfen 52 dringt in eine Nut 23 des Trägerprofils 20 ein.

Wie Fig. 7 zeigt, umfasst die Isolierbrücke 55 zwei Wangen 60a, 60b und eine Basis 61 und weist im Bereich der Halter 40a, 40b die Aussparung 56 auf, in der die Halter 40a, 40b aufgenommen werden. Die Wangen 60a, 60b weisen jeweils eine Nut 62 auf und fluchten mit einer Nut 63 der Basis 61. Die Aussparung 56 erstreckt sich dabei in Längsrichtung x von der ersten Wange 60a bis zur zweiten Wange 60b, und in Querrichtung y bis zu der Nut 54.

Die Fig. 8 zeigt, dass die Isolierbrücke 55 zwei Führungsarme 58 aufweist, an welchen jeweils ein Vorsprung 59 angeordnet ist. Die Vorsprünge 59 sind vorgesehen, um die Isolierbrücke 55 an der Schraubnut 21 des Trägerprofils 20 zu befestigen, indem diese in den Rillen 22 aufgenommen werden. Des Weiteren bildet die Fig. 8 den Zapfen 52 ab, welcher in der Nut 23 der Schraubnut 21 des Trägerprofils 20 aufgenommen wird. Außenseitig ist die Nut 62, 63 angeordnet, die für die Aufnahme eines Einrastelements 75 der Dichtung 70 vorgesehen ist. Des Weiteren weist die Isolierbrücke 55 eine Hohlkammer 51 auf, welche zu verbesserten Isoliereigenschaften der Fassadenkonstruktion beiträgt.

Fig. 9 zeigt, dass die Dichtung 70 in der Mitte das Einrastelement 75 und die Dichtlippen 71 a, 71 b aufweist. Die Dichtlippen 71 a, 71 b weisen jeweils eine Dichtfahne 73 auf. Die Dichtfahnen 73 sind vorgesehen, an den Stirnflächen 33 der Glaselemente 30a, 30b anzuliegen und den Zwischenraum 31 abzudichten. Des Weiteren weist das Einrastelement 75 einen Hohlraum 72 auf, welcher mittig angeordnet ist und das Zusammendrücken des Einrastelements 75 erleichtert, welches somit leicht in der Nut 62, 63 der Isolierleiste 50 eingebracht werden kann. Damit kann die Dichtung 70 einfach an der Isolierleiste 50 festgemacht werden. Die Rastzapfen 74, welche am Einrastelement 75 angebracht sind, verstärken zudem die Verbindung mit der Nut 62, 63 und sichern dadurch die Dichtung 70 an der Isolierleiste 50.

Die Fig. 10, 11 und 12 zeigen diverse Ansichten des Halters 40a, 40b. Der Halter 40a, 40b weist einen Haltearm 41 auf, der aus einem Steg 42 und einem Kopf 43 besteht und das Glaselement 30a, 30b im Bereich des Kanals 35 am Trägerprofil 20 befestigt. Die Auflagefläche 46 und der Vorsprung 47 dienen als Zentrierhilfe und erleichtern das Anbringen des Halters 40a, 40b an der Schraubnut 21. Des Weiteren weist der Halter 40a, 40b eine Öffnung 45 auf, durch die sich der Halter 40a, 40b anhand einer Schraube 44 an der Schraubnut 21 befestigen lässt. Dabei wird der Kopf der Schraube 44 in der Vertiefung 48 aufgenommen, welche an der dem Profil 20 abgewandten Seite des Halters 40a, 40b angeordnet ist.

Die zuvor beschriebene Ausführungsform einer Glasfassade 10 zeichnet sich durch eine hohe Wärmedämmung aus. Grund hierfür ist vor allem, dass sich die Isolierleiste 50 durchgängig durch den Zwischenraum 31 erstreckt. Die funktionelle Gliederung der Isolierleiste 50 in eine Isolierbrücke 55 und einen Isoliersteg 57 stellt nicht zuletzt eine einfache und praxisgerechte Montage sicher.

### Bezugszeichenliste

- 10: Glasfassade

- 20: Trägerprofil
- 21: Schraubnut
- 22: Rille
- 23: Nut
- 24: Dichtelement
- 25: Dichtlippen
- 26: Dichtlippe
- 27: Hohlkammer
- 28: Hohlraum

- 30a: Glaselement
- 30b: Glaselement
- 31: Zwischenraum
- 32: Abstandhalter
- 33: Stirnfläche
- 34: Seitenfläche
- 35: Kanal
- 36: Scheibe

- 40a: Halter
- 40b: Halter
- 41: Haltearm
- 42: Steg
- 43: Kopf
- 44: Schraube
- 45: Öffnung
- 46: Auflagefläche
- 47: Vorsprung
- 48: Vertiefung

- 50: Isolierleiste
- 51: Hohlkammer
- 52: Zapfen
- 53: Vorsprung
- 54: Nut
- 55: Isolierbrücke
- 56: Aussparung
- 57: Isoliersteg
- 58: Führungsarm
- 59: Vorsprung
- 60a: Wange
- 60b: Wange
- 61: Basis
- 62: Nut
- 63: Nut

- 70: Dichtung
- 71 a: Dichtlippe
- 71 b: Dichtlippe
- 72: Hohlraum
- 73: Dichtfahne
- 74: Rastzapfen
- 75: Einrastelement

- x: Längsrichtung
- y: Querrichtung

## Patentansprüche

1. Fassade, insbesondere Glasfassade (10), umfassend:
ein Trägerprofil (20);
wenigstens zwei Glaselemente (30a, 30b), die durch einen Zwischenraum (31) voneinander getrennt sind;
wenigstens einen Halter (40a, 40b), mittels dem die Glaselemente (30a, 30b) an dem Trägerprofil (20) befestigbar sind und der in dem Zwischenraum (31) angeordnet ist;
eine sich in einer Längsrichtung (x) erstreckende Isolierleiste (50), die in dem Zwischenraum (31) angeordnet und mit dem Trägerprofil (20) verbunden ist, und
eine Dichtung (70), die mit der Isolierleiste (50) verbunden ist und den Zwischenraum (31) abdichtet; **dadurch gekennzeichnet, dass** die Isolierleiste (50) mit einer Aussparung (56) versehen ist, in welcher der Halter (40a, 40b) aufgenommen ist, und dass die Isolierleiste (50) eine Isolierbrücke (55), die mit der Aussparung (56) versehen ist und im Bereich des Halters (40a, 40b) in dem Zwischenraum (31) angeordnet ist, und einen Isoliersteg (57), der außerhalb des Bereichs des Halters (40a, 40b) in dem Zwischenraum (31) angeordnet ist, umfasst.

2. Fassade nach Anspruch 1, **dadurch gekennzeichnet, dass** das Trägerprofil (20) mit einer Schraubnut (21) versehen ist, wobei die Isolierleiste (50) mit der Schraubnut (21) verbunden ist.

3. Fassade nach Anspruch 2, **dadurch gekennzeichnet, dass** die Isolierbrücke (55) eine erste Wange (60a), eine zweite Wange (60b), die in Längsrichtung (x) durch die Aussparung (56) von der ersten Wange (60a) beabstandet ist, und eine Basis (61), welche die erste Wange (60a) und die zweite Wange (60b) miteinander verbindet, umfasst.

4. Fassade nach Anspruch 3, **dadurch gekennzeichnet, dass** sich die Aussparung (56) in einer zu der Längsrichtung (x) orthogonalen Querrichtung (y) bis zu der Basis (61) erstreckt.

5. Fassade nach Anspruch 3 oder 4, **dadurch gekennzeichnet, dass** die Basis (61) mit einer Nut (63) versehen ist, an der die Dichtung (70) befestigt ist.

6. Fassade nach Anspruch 5, **dadurch gekennzeichnet, dass** die Wangen (60a, 60b) jeweils mit einer Nut (62) versehen sind, die mit der Nut (63) der Basis (61) fluchtet und an der die Dichtung (70) befestigt ist.

7. Fassade nach einem der Ansprüche 3 bis 6, **dadurch gekennzeichnet, dass** die Wangen (60a, 60b) jeweils mit einer Hohlkammer (51) versehen sind.

8. Fassade nach einem der Ansprüche 3 bis 7, **dadurch gekennzeichnet, dass** die Wangen (60a, 60b) jeweils einen Zapfen (52) aufweisen, der in die Schraubnut (21) kraftschlüssig und/oder formschlüssig eingreift.

9. Fassade nach einem der Ansprüche 3 bis 8, **dadurch gekennzeichnet, dass** die Wangen (60a, 60b) jeweils wenigstens einen Führungsarm (58) aufweisen, der außen an der Schraubnut (21) anliegt, wobei vorzugsweise die Schraubnut (21) wenigstens eine Rille (22) aufweist und der Führungsarm (58) mit einem Vorsprung (59) versehen ist, der kraftschlüssig und/oder formschlüssig in die Rille (22) eingreift.

10. Fassade nach einem der Ansprüche 3 bis 9, **dadurch gekennzeichnet, dass** der Isoliersteg (57) in Längsrichtung (x) an die Wangen (60a, 60b) angrenzt.

11. Fassade nach einem der Ansprüche 3 bis 10, **dadurch gekennzeichnet, dass** der Isoliersteg (57) und die Wangen (60a, 60b) den gleichen Querschnitt aufweisen.

12. Fassade nach einem der Ansprüche 5 bis 11, **dadurch gekennzeichnet, dass** die Dichtung (70) ein Einrastelement (75) aufweist, das in die Nut der Isolierleiste (50) eingreift, wobei vorzugsweise das Einrastelement (75) einen Hohlraum (72) und wenigstens einen Rastzapfen (74) umfasst.

13. Fassade nach einem der Ansprüche 1 bis 12, **dadurch gekennzeichnet,** das die Dichtung (70) wenigstens eine Dichtlippe (71a, 71b) aufweist, die vorzugsweise mit einer Dichtfahne (73) versehen ist.

14. Fassade nach einem der Ansprüche 1 bis 13, **dadurch gekennzeichnet, dass** der Halter (40a, 40b) einen Haltearm (41) aufweist, der vorzugsweise einen Steg (42) und einen verdickten Kopf (43) umfasst.

15. Fassade nach Anspruch 14, **dadurch gekennzeichnet, dass** die Glaselemente (30a, 30b) jeweils eine Stirnfläche (33) und eine Seitenfläche (34) aufweisen, wobei im Bereich der Stirnfläche (33) ein Kanal (35) vorgesehen ist, in welche der Haltearm (41) eingreift.

16. Fassade nach einem der Ansprüche 1 bis 15, **dadurch gekennzeichnet, dass** der Halter (40a, 40b) mit einer Öffnung (45) versehen ist, die geeignet ist, eine Schraube (44) zur Befestigung des Halters (40a, 40b) an der Schraubnut (21) aufzunehmen.

17. Fassade nach einem der Ansprüche 1 bis 16, **dadurch gekennzeichnet, dass** der Halter (40a, 40b) eine Vertiefung (48) aufweist, die geeignet ist, einen Kopf der Schraube (44) aufzunehmen.

18. Fassade nach einem der Ansprüche 1 bis 17, **dadurch gekennzeichnet, dass** der Halter (40a, 40b) eine Auflagefläche (46) aufweist, die auf der Schraubnut (21) aufsitzt, wobei vorzugsweise die Auflagefläche (46) mit wenigstens einem Vorsprung (47) versehen ist, der die Schraubnut (21) außen umgreift.

## Claims

1. Facade, in particular glass facade (10), comprising:
a bearing profile (20);
at least two glass elements (30a, 30b) separated from each other by a space (31);
at least one bracket (40a, 40b) arranged in the space (31) by means of which the glass elements (30a, 30b) can be fastened onto a bearing profile (20);
an insulating guide rail (50) extending in a longitudinal direction (x) arranged in the space (31) and connected to the bearing profile (20), and
a seal (70) which is connected to the insulating guide rail (50) and which seals the space (31) **characterised in that** the insulating guide rail (50) is provided with a recess (56) in which the bracket (40a, 40b) is accommodated and that the insulating guide rail (50) comprises an insulating element (55) provided with a cavity (56) and arranged in the space (31) in the area of the brackets (40a, 40b) and an insulating bar (57) positioned in the space (31) outside the area of the brackets (40a, 40b).

2. Facade according to claim 1 **characterised in that** the bearing profile (20) is provided with a screw groove (21) wherein the guide rail (50) is connected to the screw groove (21).

3. Facade according to claim 2 **characterised in that** the insulating element (55) comprises a first face (60a), a second face (60b) positioned at a distance in the longitudinal direction (x) from the first face (60a) by the cavity (56) and a base (61) connecting the first face (60a) and the second face (60b).

4. Facade according to claim 3 **characterised in that** the cavity (56) extends as far as the base (61) in a longitudinal direction (x) at a right angle to the traverse axis (y).

5. Facade according to claim 3 or 4 **characterised in that** the base (61) is provided with a groove (63) in which the seal (70) is fastened.

6. Facade according to claim 5 **characterised in that** the faces (60a, 60b) are each provided with a groove (62) which aligns with the groove (63) in the base (61) and in which the seal (70) is fastened

7. Facade according to one of the claims claim 3 to 6 **characterised in that** the faces (60a, 60b) are each provided with a hollow chamber (51)

8. Facade according to one of the claims 3 to 7 **characterised in that** the faces (60a, 60b) each have a stud (52) which engages positively and/or non-positively in the screw groove (21).

9. Facade according to one of the claims 3 to 8 **characterised in that** the faces (60a, 60b) are each provided with at least one guide arm (58) which contacts the outer side of the screw groove (21) wherein the screw groove (21) preferably has at least one groove (22) and the guide arm (58) is provided with a projection (59) which engages positively or non-positively in this groove (22).

10. Facade according to one of the claims 3 to 9 **characterised in that** the insulating bar (57) borders on the face (60a, 60b) in the longitudinal direction (x).

11. Facade according to one of the claims 3 to 10 **characterised in that** the insulating bar (57) and the faces (60a, 60b) have the same cross-section.

12. Facade according to one of the claims 5 to 11 **characterised in that** the seal (70) is provided with a locking element (75) which engages in the insulating guide rail (50) wherein preferably the locking element (75) comprises a hollow chamber (72) and at least one latching lug (74).

13. Facade according to one of the claims 1 to 12 **characterised in that** the seal (70) has at least one sealing lip (71a, 71b) which preferably is provided with a sealing tip (73).

14. Facade according to one of the claims 1 to 13 **characterised in that** the bracket (40a, 40b) has a securing arm (41) consisting preferably of a limb (42) and a broader head (43).

15. Facade according to claim 14 **characterised in that** the glass elements (30a, 30b) each has an end face (33) and a side face (34) wherein a channel (35) is provided in the area of the end face (33) in which the bracket securing arm (41) engages.

16. Facade according to one of the claims 1 to 15 **characterised in that** the bracket (40a, 40b) has an opening (45) which is suitable for accommodating a screw (44) for fastening the bracket (40a, 40b) to the screw groove (21).

17. Facade according to one of the claims 1 to 16 **characterised in that** the bracket (40a, 40b) has a depression (48) which is suitable for accommodating the head of the screw (44).

18. Facade according to one of the claims 1 to 17 **characterised in that** the bracket (40a, 40b) has a supporting surface (46) which is seated on the screw groove (21) wherein the supporting surface (46) is preferably provided with at least one protrusion (47) which grasp the outside of the screw groove (21).

## Revendications

1. Façade, en particulier façade en verre (10), comprenant :
un profilé porteur (20) ;
au moins deux éléments en verre (30a, 30b) qui sont séparés l'un de l'autre par un espace intermédiaire (31) ;
au moins un support (40a, 40b), au moyen duquel les éléments en verre (30a, 30b) peuvent être fixés sur le profilé porteur (20), et qui est agencé dans l'espace intermédiaire (31) ;
une barrette isolante (50), s'étendant en direction longitudinale (x), qui est agencée dans l'espace intermédiaire (31) et qui est reliée au profilé porteur (20), et
un joint (70) qui est relié à la barrette isolante (50) et qui étanche l'espace intermédiaire (31) ;
**caractérisée en ce que** la barrette isolante (50) est pourvue d'un évidement (56) dans lequel le support (40a, 40b) est reçu et **en ce que** la barrette isolante (50) comprend un pontet isolant (55), lequel est pourvu de l'évidement (56) et est agencé dans l'espace intermédiaire (31) dans la région du support (40a, 40b), et une barrette isolante (57) qui est agencée dans l'espace intermédiaire (31) à l'extérieur de la région du support (40a, 40b).

2. Façade selon la revendication 1, **caractérisée en ce que** le profilé porteur (20) est pourvu d'une gorge de vissage (21), la barrette isolante (50) étant reliée à la gorge de vissage (21).

3. Façade selon la revendication 2, **caractérisée en ce que** le pontet isolant (55) comprend une première joue (60a), une seconde joue (60b) qui est séparée de la première joue (60a) par l'évidement (56) en direction longitudinale (x), et une base (61) qui relie l'une à l'autre la première joue (60a) et la seconde joue (60b).

4. Façade selon la revendication 3, **caractérisée en ce que** l'évidement (56) s'étend jusqu'à la base (61) dans une direction transversale (y) orthogonale à la direction longitudinale (x).

5. Façade selon la revendication 3 ou 4, **caractérisée en ce que** la base (61) est pourvue d'une gorge (63) dans laquelle est fixé le joint (70).

6. Façade selon la revendication 5, **caractérisée en ce que** les joues (60a, 60b) sont chacune pourvues d'une gorge (62), qui est en alignement avec la gorge (63) de la base (61) et dans laquelle est fixé le joint (70).

7. Façade selon l'une des revendications 3 à 6, **caractérisée en ce que** les joues (60a, 60b) sont pourvues chacune d'une chambre creuse (51).

8. Façade selon l'une des revendications 3 à 7, **caractérisée en ce que** les joues (60a, 60b) comprennent chacune un tenon (52), lequel s'engage en coopération de forces et/ou en coopération de formes dans la gorge de vissage (21).

9. Façade selon l'une des revendications 3 à 8, **caractérisée en ce que** les joues (60a, 60b) comprennent chacune au moins un bras de guidage (58) qui s'applique à l'extérieur contre la gorge de vissage (21), la gorge de vissage (21) comprenant de préférence au moins une rainure (22) et le bras de guidage (58) est pourvu d'une saillie (59), laquelle s'engage en coopération de forces et/ou en coopération de formes dans la rainure (22).

10. Façade selon l'une des revendications 3 à 9, **caractérisée en ce que** la barrette isolante (57) est adjacente aux joues (60a, 60b) en direction longitudinale (x).

11. Façade selon l'une des revendications 3 à 10, **caractérisée en ce que** la barrette isolante (57) et les joues (60a, 60b) ont la même section transversale.

12. Façade selon l'une des revendications 5 à 11, **caractérisée en ce que** le joint (70) comprend un élément d'enclenchement (75) qui s'engage dans la gorge de la barrette isolante (50), ledit élément d'enclenchement (75) comprenant de préférence une cavité (72) et au moins un tenon d'enclenchement (74).

13. Façade selon l'une des revendications 1 à 12, **caractérisée en ce que** le joint (70) comprend au moins une lèvre d'étanchéité (71a, 71b), laquelle est de préférence pourvue d'une patte d'étanchéité (73).

14. Façade selon l'une des revendications 1 à 13, **caractérisée en ce que** le support (40a, 40b) comprend un bras de support (41), qui comprend de préférence une barrette (42) et une tête épaissie (43).

15. Façade selon la revendication 14, **caractérisée en ce que** les éléments en verre (30a, 30b) comprennent chacun une face frontale (33) et une face latérale (34), dans laquelle dans la région de la face frontale (33) est prévu un canal (35) dans lequel s'engage le bras de support (41).

16. Façade selon l'une des revendications 1 à 15, **caractérisée en ce que** le support (40a, 40b) est pourvu d'une ouverture (45) qui est approprié pour recevoir une vis (44) pour fixer le support (40a, 40b) sur la gorge de vissage (21).

17. Façade selon l'une des revendications 1 à 16, **caractérisée en ce que** le support (40a, 40b) comprend un renfoncement (48) qui est approprié pour recevoir une tête de la vis (44).

18. Façade selon l'une des revendications 1 à 17, **caractérisée en ce que** le support (40a, 40b) comprend une surface d'appui (46) qui repose sur la gorge de vissage (21), la surface d'appui (46) étant de préférence pourvue d'au moins une saillie (47) qui coiffe la gorge de vissage (21) à l'extérieur.
